# EUROPÄISCHE PATENTSCHRIFT

(11) **EP 2 193 535 B1**
(45) Veröffentlichungstag und Bekanntmachung des Hinweises auf die Patenterteilung: **03.08.2016**
(21) Anmeldenummer: 08804293.2
(22) Anmeldetag: 17.09.2008
(51) Int. Cl.: H01F 7/17, H01F 7/16, H01H 71/10, H01H 71/24, H01F 7/08, H01F 7/14, H01H 3/60

(54) **SCHOCKFESTE AUSLÖSEEINRICHTUNG ZUR AUSLÖSUNG EINES SCHALTERS, INSBESONDERE EINES LEISTUNGSSCHALTERS**
SHOCK-RESISTANT ACTIVATION DEVICE FOR ACTIVATING A SWITCH, PARTICULARLY A POWER SWITCH
DISPOSITIF DE DÉCLENCHEMENT RÉSISTANT AUX CHOCS PERMETTANT DE DÉCLENCHER UN COMMUTATEUR, EN PARTICULIER UN DISJONCTEUR

(30) Priorität: 28.09.2007 DE 102007046703
(43) Veröffentlichungstag der Anmeldung: 09.06.2010
(73) Patentinhaber: Siemens Aktiengesellschaft, 80333 München (DE)
(72) Erfinder: AHLF, Gerd, 91369 Wiesenthau (DE)
(86) Internationale Anmeldenummer: PCT/EP2008/062338
(87) Internationale Veröffentlichungsnummer: WO 2009/043718

(56) Entgegenhaltungen:
- EP-A- 1 772 886
- DE-B3-102007 003 242
- FR-A- 501 415
- US-B1- 6 486 758

## Beschreibung

Die Erfindung betrifft eine schockfeste Auslöseeinrichtung zur Auslösung eines Schalters, insbesondere eines Leistungsschalters, mit einem um eine Achse schwenkbaren Hebel mit einem ersten Arm, der ein Auslöselement aufweist, das bei einer Bewegung in einer Auslöserichtung ein Auslösen des Schalters bewirkt, gemäß Oberbegriff des Patentanspruchs 1. Eine derartige Auslöseeinrichtung ist aus der EP 1 772 886 A2 bekannt.

Zum betriebsmäßigen Ausschalten und Verriegeln gegen unbeabsichtigtes Einschalten von Schaltern, insbesondere von Leistungsschaltern, werden Auslöseeinrichtungen verwendet, die bei einer entsprechenden Ansteuerung ein Ausschalten oder Verriegeln des Schalters bewirken.

Diese Auslöseeinrichtungen umfassen üblicherweise eine Antriebseinrichtung in Form eines Elektromagneten mit einem beweglichen Anker, der über einen Antriebsmechanismus ein Auslöseelement bewegt, wodurch eine Schalt- oder Verriegelungsmechanik des Schalters betätigt wird und ein Schalten bzw. Verriegeln des Leistungsschalters bewirkt. Die Ansteuerung des Elektromagneten kann hierbei beispielsweise fernbetätigt über ein elektrisches Signal erfolgen.

In manchen Anwendungen unterliegen derartige Auslöseeinrichtungen besonderen Schockfestigkeitsanforderungen. So werden z.B. für Marineschiffe besonders hohe Schockfestigkeiten von 22g für 20 ms bei einer Halbsinus-Stoßform gefordert.

Bei einer derartig hohen Schockeinwirkung auf die Achse des Hebels in einer Richtung entgegengesetzt zur Auslöserichtung wirken auf den Hebelarm aufgrund seiner Trägheit bzw. der Trägheit der an dem Hebelarm befestigten Massenteile Kräfte, die auf den Hebel ein derartiges Drehmoment ausüben, dass sich der Hebel in Auslöserichtung um die Achse dreht und es somit zu einem unbeabsichtigten Auslösen des Schalters kommen kann. Die Grenze der Schockfestigkeit ist somit schnell erreicht.

Die Schockfestigkeit kann mit Hilfe von Federn erhöht werden, die eine Bewegung des Hebels in Auslöserichtung erschweren. Dies erfordert jedoch im Fall, dass eine Auslösung tatsächlich gewünscht ist, eine höhere Kraft für die Bewegung des Hebelarmes und damit auch höhere Antriebsleistungen.

Es ist deshalb Aufgabe vorliegender Erfindung, bei einer Auslöseeinrichtung gemäß Oberbegriff des Patentanspruchs 1 die Schockfestigkeit zu erhöhen, ohne dass dies eine wesentliche Erhöhung der Antriebsleistung erfordert, wobei auf Seite des Schalters die Schaltermechanik vereinfacht und dadurch besonders schockfest ausgeführt werden können soll.

Die Lösung dieser Aufgabe gelingt durch eine Auslöseeinrichtung gemäß Patentanspruch 1. Vorteilhafte Ausgestaltungen sind jeweils Gegenstand der Unteransprüche 2 bis 12. Eine besonders vorteilhafte Verwendung ist Gegenstand des Patentanspruchs 13.

Erfindungsgemäß weist der schwenkbaren Hebel einen zweiten Arm auf, der in Bezug auf den ersten Arm derart angeordnet ist, dass bei einer auf die Achse einwirkenden Kraft in einer Richtung entgegengesetzt zur Auslöserichtung über den ersten Arm ein erstes Drehmoment und über den zweiten Arm ein zweites Drehmoment auf den Hebel wirkt, wobei das erste Drehmoment und das zweite Drehmoment entgegengesetzt gerichtet sind. Hierdurch kompensieren sich die beiden Drehmomente zumindest teilweise, so dass eine Bewegung des Auslöseelementes in Auslöserichtung bei einer Schockeinwirkung zumindest reduziert werden kann, wodurch sich die Schockfestigkeit erhöht. Die Erhöhung der Schockfestigkeit ist somit ohne Einsatz zusätzlicher Federn oder sonstiger, die Bewegung des Auslöseelementes in Auslöserrichtung erschwerender Komponenten möglich, so dass keine wesentliche Erhöhung der Antriebsleistung für die Bewegung des Hebels in Auslöserichtung erforderlich ist.

Wenn das erste und das zweite Drehmoment hinsichtlich ihres Betrages in etwa gleich groß sind, kompensieren sich die beiden Drehmomente vollständig und eine Bewegung des Auslöseelementes in Auslöserichtung kann bei einer Schockeinwirkung besonders zuverlässig vermieden werden.

Erfindungsgemäß ist zur Bewegung des Auslöseelementes in die Auslöserichtung der erste Arm mit einer ersten Antriebseinheit gekoppelt.

Zusätzlich ist auch noch der zweite Arm mit einer zweiten Antriebseinheit zur Bewegung des Auslöseelementes in die Auslöserichtung gekoppelt. Die beiden Antriebseinheiten können dann für unterschiedliche Funktionalitäten genutzt werden, z.B. eine Antriebseinheit für das betriebsmäßige Ausschalten des Schalters und die andere Antriebseinheit zum Verriegeln gegen unbeabsichtigtes Einschalten. Die beiden Antriebseinheiten können dann über ein gemeinsames Auslöseelement wirken. Hierdurch kann auf Seite des Schalters die Schaltermechanik vereinfacht und dadurch besonders schockfest ausgeführt werden. Bevorzugt sind hierzu die erste und die zweite Antriebseinheit unabhängig voneinander steuerbar.

Gemäß einer besonders vorteilhaften Ausgestaltung ist die Kopplung der ersten Antriebseinheit mit dem ersten Arm und die Kopplung der zweiten Antriebseinheit mit dem zweiten Arm derart ausgebildet, dass durch die erste Antriebseinheit ein drittes Drehmoment und durch die zweite Antriebseinheit ein viertes Drehmoment auf den Hebel ausübbar ist, wobei das dritte Drehmoment und das vierte Drehmoment gleich gerichtet sind. Beide Antriebseinheiten können dann gemeinsam an einem Auslösevorgang, d.h. einer Bewegung des Auslöseelementes in Auslöserichtung, mitwirken, wodurch der Auslösevorgang beschleunigt werden kann.

Eine maximale Beschleunigung ist hierbei dann erzielbar, wenn das dritte und das vierte Drehmoment zeitgleich auf den Hebel ausübbar sind.

Gemäß einer weiteren vorteilhaften Ausgestaltung sind zeitlich hintereinander zuerst das dritte und danach dass vierte Drehmoment auf den Hebel ausübbar. Mit dem dritten Drehmoment kann der Schalter ausgelöst und anschließend mit Hilfe des vierten Drehmomentes gegen unbeabsichtigtes Einschalten verriegelt werden.

Gemäß einer weiteren vorteilhaften Ausgestaltung sind zeitlich hintereinander zuerst gemeinsam das dritte und das vierte Drehmoment und danach nur das vierte Drehmoment auf den Hebel ausübbar. Der Hebel kann dann in der ersten Zeitphase mit maximaler Beschleunigung in die Auslöserichtung bewegt und anschließend mit Hilfe des vierten Drehmomentes gegen unbeabsichtigtes Einschalten verriegelt werden.

Da für die Auslösebewegung eine größere Kraft benötigt wird als für das Verriegeln gegen Wiedereinschalten, ist bevorzugt das dritte Drehmoment hinsichtlich seines Betrages größer als das vierte Drehmoment.

Die erste Antriebseinheit kann dann auf einen Kurzzeitbetrieb mit einer ersten Leistung und die zweite Antriebseinheit auf einen Dauerbetrieb mit einer zweiten Leistung ausgelegt sein, wobei die erste Leistung größer ist als die zweite Leistung.

Bevorzugt umfasst die erste Antriebseinheit bzw. jede der Antriebseinheiten einen Elektromagneten mit einer Erregerspule und einen beweglichen Anker, der mit dem Hebel gekoppelt ist. Ein derartiger elektromagnetischer Antrieb zeichnet sich durch hohe Zuverlässigkeit bei kleiner Baugröße und einfacher Ansteuerbarkeit auf. Grundsätzlich können jedoch auch andere elektromagnetische Antriebe, z.B. Elektromotoren, oder nichtelektromagnetische Antriebe, wie z.B. hydraulische Antriebe oder Druckluftantriebe, zum Einsatz kommen.

Eine gute Kopplung zwischen dem Anker und dem Hebel ist dadurch möglich, dass der Anker schwenkbar in dem Hebel gelagert ist.

Eine besondere Kompaktheit der Auslöseeinrichtung ist hierbei dadurch erzielbar, dass der Anker zumindest teilweise in einem durch die Spule ausgebildeten Hohlraum angeordnet ist.

Aufgrund der besonders hohen Schockfestigkeit findet die erfindungsgemäße Auslöseeinrichtung bevorzugt Verwendung zum Ausschalten, vorzugsweise auch zum Verriegeln gegen unbeabsichtigtes Wiedereinschalten, von Leistungsschaltern auf Schiffen, insbesondere Navy-Schiffen.

Die Erfindung sowie weitere vorteilhafte Ausgestaltungen der Erfindung gemäß Merkmalen der Unteransprüche werden im Folgenden anhand von Ausführungsbeispielen in der Zeichnung näher erläutert. Es zeigt:
- FIG 1: eine erfindungsgemäße Auslöseeinrichtung in Ruhestellung und
- FIG 2: die Auslöseeinrichtung von FIG 1 in Auslösestellung.

Eine in schematischer Darstellung in FIG 1 gezeigte Auslöseeinrichtung 1 für einen nicht näher dargestellten Schiffs-Leistungsschalter umfasst ein bewegliches Auslöseelement 2 zur Auslösung eines Ausschaltens des Leistungsschalters und zum anschließenden Verriegeln des Leistungsschalters gegen ein Wiedereinschalten. Das Auslöseelement 2 ist hierbei als drehbare Rolle ausgebildet, die beispielsweise mit einer Schaltermechanik, z.B. einer Auslösewelle des Schalters, gekoppelt ist.

Eine Antriebseinrichtung 3 bewegt das Auslöseelement 2 in einer Auslöserichtung 20 von einer in FIG 1 gezeigten Ruhestellung in eine in FIG 2 gezeigte Auslösestellung.

Die Antriebseinrichtung 3 umfasst zwei Antriebseinheiten 4, 5, die jeweils einen Elektromagneten mit einer nur andeutungsweise im Schnitt dargestellte Erregerspule 6 und einen zugeordneten beweglichen Anker 7 umfassen, der zumindest teilweise in einem durch die Erregerspule 6 ausgebildeten Hohlraum 9 angeordnet ist.

Ein Antriebsmechanismus 8 verbindet die Anker 7 der Elektromagnete mit dem Auslöselement 2 und wandelt die Bewegungen der Anker 7 der Elektromagnete in eine Bewegung des Auslöseelementes 2 um.

Der Antriebsmechanismus 8 umfasst einen Hebel 10, der einen ersten Arm 11 und einen zweiten Arm 12 aufweist, wobei die beiden Arme 11, 12 starr und in einer Linie miteinander verbunden sind. Der Hebel 10 ist um eine Achse 13 schwenkbar in einer Halterung 16 gelagert, die über eine Bodenplatte 15 starr mit den Erregerspulen 6 und dem nicht näher dargestellten Schalter verbunden ist.

Der Schalter und die Auslöseeinrichtung 1 bilden eine Baueinheit, die wiederum über schockdämpfende Zwischenelemente fest mit der Schiffsstruktur des Schiffes verbunden ist. Die Antriebseinheiten 4, 5 können dabei von einem nicht näher dargestellten gemeinsamen Gehäuse umgeben sein.

Der Anker 7 der ersten Antriebseinheit 4 ist um eine Achse 14 schwenkbar in dem ersten Arm 11 und der Anker 7 der zweiten Antriebseinheit 5 ist um eine Achse 14 schwenkbar in dem zweiten Arm 12 gelagert.

Das rollenförmige Auslöseelement 2 ist drehbar in dem ersten Arm 11 gelagert, und zwar an dem der Halterung 16 abgewandten Ende des ersten Armes 11.

Eine zum einen an dem Anker 7 der Antriebseinheit 4 und zum anderen an der Bodenplatte 15 befestigte Feder 17 dient zum Halten des Hebels 10 in der in FIG 1 gezeigten Ruhestellung. Eine Schockeinwirkung auf die Auslöseeinrichtung 1 entgegengesetzt zur Auslöserichtung 20 führt zu einer Bewegung der Halterung 16, der Erregerspulen 6 und der Bodenplatte 15 in Richtung der Schockeinwirkung. Durch diese Bewegung wirkt auf die Schwenkachse 13 des Hebels 10 eine Kraft in Richtung der Schockeinwirkung, wodurch auch der Hebel 10 in Richtung der Schockeinwirkung bewegt wird. Durch die Trägheit der Massen der Anker 7 und des Auslöseelementes 2 sowie durch die Feder 17 wirken nun jedoch Kräfte an den Armen 11, 12. Die an dem Arm 11 wirkenden Kräfte üben dabei in der Summe ein erstes Drehmoment M1, dessen Drehsinn in FIG 1 durch einen mit M1 bezeichneten Pfeil veranschaulicht ist, auf den Hebel 10 aus. Dieses Drehmoment würde den Hebel 10 um die Achse 13 in Auslöserichtung 20 bewegen und zu einer Auslösung des Schalters führen. Das Drehmoment M1 wird jedoch durch ein zweites Drehmoment M2, dessen Drehsinn in der FIG 1 durch einen mit M2 bezeichneten Pfeil veranschaulicht ist, kompensiert, welches von den an dem Arm 12 wirkenden Kräfte auf den Hebel 10 ausgeübt wird. Das Drehmoment M1 und das Drehmoment M2 sind dabei entgegengesetzt gerichtet.

Die Anordnung der Anker 7 sowie des Auslöseelementes 2 am Hebel 10 sowie deren Massen sind hierbei derart gewählt, dass die Drehmomente M1 und M2 hinsichtlich ihres Betrages in etwa gleich groß sind.

Durch die Kompensation der beiden Drehmomente M1 und M2 kommt es unter Schockeinwirkung zu keiner Drehung des Hebels 10 und somit zu keiner Bewegung des Auslöseelementes 2 in Auslöserichtung. Gleiches gilt für eine Schockeinwirkung in der Auslöserichtung 20. Die Auslöseeinrichtung 1 ist somit in hohem Maße schockfest.

Die erste Antriebseinheit 4 dient zum betriebsmäßigen Auslösen des Schalters und ist auf einen Kurzzeitbetrieb bei großen Leistungen ausgelegt (z.B. 100 - 200 W). Die zweite Antriebseinheit 5 dient zum Verriegeln gegen unbeabsichtigtes Einschalten und ist auf einen Dauerbetrieb bei kleinen Leistungen (z.B. 10 - 20 W) ausgelegt. Die erste Antriebseinheit 4 und die zweite Antriebseinheit 5 sind hierzu unabhängig voneinander steuerbar.

Bei der in FIG 1 gezeigten Ruhestellung ist durch die erste Antriebseinheit 4 ein drittes Drehmoment M3, dessen Drehsinn in FIG 1 anhand des mit M3 bezeichneten Pfeiles veranschaulicht ist, und durch die zweite Antriebseinheit ein viertes Drehmoment M4, dessen Drehsinn in FIG 1 anhand des mit M4 bezeichneten Pfeiles veranschaulicht ist, auf den Hebel 10 ausübbar, wobei das dritte und das vierte Drehmoment M3 bzw. M4 gleich gerichtet sind.

Die beiden Antriebseinheiten 4,5 können dann beispielsweise derart angesteuert werden, dass sie gleichzeitig ihr jeweiliges Drehmoment M3 bzw. M4 auf den Hebel 10 ausüben, wobei die beiden Drehmomente M3, M4 gleich gerichtet sind. Hierdurch kann der Auslösvorgang, d.h. die Bewegung des Auslöseelementes 2 in Auslöserichtung 20, beschleunigt werden.

Die beiden Antriebseinheiten 4, 5 können aber auch derart angesteuert werden, dass sie zeitlich hintereinander ein Drehmoment auf den Hebel 10 ausüben. Mit dem dritten Drehmoment M3 kann dann der Schalter ausgelöst und anschließend mit Hilfe des vierten Drehmomentes M4 gegen unbeabsichtigtes Einschalten verriegelt werden.

Da für eine schnelle Auslösebewegung ein größeres Drehmoment benötigt wird als für das Verriegeln gegen Wiedereinschalten, ist bevorzugt das durch die erste Antriebseinheit 4 auf den Hebel 10 ausgeübte dritte Drehmoment M3 hinsichtlich seines Betrages größer als das von der zweiten Antriebseinheit 5 auf den Hebel 10 ausgeübte vierte Drehmoment M4.

Die beiden Antriebseinheiten 4, 5 können auch derart angesteuert werden, dass sie zeitlich hintereinander zuerst gemeinsam das dritte und das vierte Drehmoment und danach nur das vierte Drehmoment auf den Hebel ausüben. Hierdurch kann der Schalter nach einer besonders schnellen Auslösung gegen ein Wiedereinschalten zu verriegelt werden.

Durch Zusatzgewichte an den Armen 11, 12 können gezielt die gewünschten Drehmomente eingestellt werden.

Die Auslöseeinrichtung 1 zeichnet sich durch Verwendung eines Hebels 10 mit zwei Armen 11, 12 im Vergleich zu einem Hebel mit nur einem Arm durch eine besonders hohe Schockfestigkeit aus. Durch die Verwendung jeweils einer Antriebseinheit 4 bzw. 5 für jeden der Arme 11 bzw. 12 kann eine besonders schnelle Auslösung des Schalters durch die Auslöseeinrichtung 1 erzielt und eine anschließende Verriegelung gegen Wiedereinschalten ermöglicht werden. Da diese beiden Funktionen über nur ein einziges, ihnen gemeinsames Auslöseelement 2 auf den Schalter wirken, kann die Auslöseeinrichtung 1 besonders kompakt gestaltet und auf Seite des Schalters die von dem Auslöseelement 2 betätigte Schaltermechanik besonders einfach und dadurch auch besonders schockfest ausgestaltet werden.

Aufgrund der besonders hohen Schockfestigkeit eignet sich die Auslöseeinrichtung 1 bevorzugt zum Ausschalten, vorzugsweise auch zum Verriegeln gegen unbeabsichtigtes Wiedereinschalten, von Leistungsschaltern auf Schiffen, insbesondere Navy-Schiffen.

## Patentansprüche

1. Schockfeste Auslöseeinrichtung (1) zur Auslösung eines Schalters, insbesondere eines Leistungsschalters, mit einem um eine Achse (13) schwenkbaren Hebel (10) mit einem ersten Arm (11), der ein Auslöselement (2) aufweist, das bei einer Bewegung in einer Auslöserichtung (20) ein Auslösen des Schalters bewirkt, wobei der schwenkbaren Hebel (10) einen zweiten Arm (12) aufweist, der in Bezug auf den ersten Arm (11) derart angeordnet ist, dass bei einer auf die Achse (13) einwirkenden Kraft in einer Richtung entgegengesetzt zur Auslöserichtung (20) über den ersten Arm (11) ein erstes Drehmoment (M1) und über den zweiten Arm (12) ein zweites Drehmoment (M2) auf den Hebel (10) wirkt, wobei das erste Drehmoment (M1) und das zweite Drehmoment (M2) entgegengesetzt gerichtet sind, und wobei der erste Arm (11) mit einer ersten Antriebseinheit (4) zur Bewegung des Auslöseelementes in die Auslöserichtung (20) gekoppelt ist,
**dadurch gekennzeichnet, dass** der zweite Arm (11) mit einer zweiten Antriebseinheit (5) zur Bewegung des Auslöseelementes in die Auslöserichtung (20) gekoppelt ist.

2. Auslöseeinrichtung (1) nach Anspruch 1,
**dadurch gekennzeichnet, dass** das erste und das zweite Drehmoment (M1, M2) hinsichtlich ihres Betrages in etwa gleich groß sind.

3. Auslöseeinrichtung (1) nach Anspruch 1,
**dadurch gekennzeichnet, dass** die erste und die zweite Antriebseinheit (4, 5) unabhängig voneinander steuerbar sind.

4. Auslöseeinrichtung (1) nach Anspruch 1 oder 3,
**dadurch gekennzeichnet, dass** die Kopplung der ersten Antriebseinheit (4) mit dem ersten Arm (11) und der zweiten Antriebseinheit (5) mit dem zweiten Arm (12) derart ausgebildet ist, dass durch die erste Antriebseinheit (4) ein drittes Drehmoment (M3) und durch die zweite Antriebseinheit (5) ein viertes Drehmoment (M4) auf den Hebel (10) ausübbar ist, wobei das dritte Drehmoment (M3) und das vierte Drehmoment (M4) gleich gerichtet sind.

5. Auslöseeinrichtung (1) nach Anspruch 4,
**dadurch gekennzeichnet, dass** das dritte und das vierte Drehmoment (M3, M4) zeitgleich auf den Hebel (10) ausübbar sind, um eine Auslösung des Schalters zu beschleunigen.

6. Auslöseeinrichtung (1) nach Anspruch 4,
**dadurch gekennzeichnet, dass** zeitlich hintereinander zuerst das dritte und danach dass vierte Drehmoment (M4) auf den Hebel (10) ausübbar sind, um den Schalter auszulösen und nach einer Auslösung gegen ein Wiedereinschalten zu verriegeln.

7. Auslöseeinrichtung (1) nach Anspruch 4,
**dadurch gekennzeichnet, dass** zeitlich hintereinander zuerst gemeinsam das dritte und das vierte Drehmoment (M3, M4) und danach nur das vierte Drehmoment (M4) auf den Hebel (10) ausübbar ist, um den Schalter auszulösen und nach einer Auslösung gegen ein Wiedereinschalten zu verriegeln.

8. Auslöseeinrichtung (1) nach einem der Ansprüche 4 bis 7,
**dadurch gekennzeichnet, dass** das dritte Drehmoment (M3) hinsichtlich seines Betrages größer ist als das vierte Drehmoment (M4).

9. Auslöseeinrichtung (1) nach einem der Ansprüche 1 bis 8,
**dadurch gekennzeichnet, dass** die erste Antriebseinheit (4) auf einen Kurzzeitbetrieb mit einer ersten Leistung und die zweite Antriebseinheit (5) auf einen Dauerbetrieb mit einer zweiten Leistung ausgelegt ist, wobei die erste Leistung größer ist als die zweite Leistung.

10. Auslöseeinrichtung (1) nach einem der Ansprüche 1 bis 9,
**dadurch gekennzeichnet, dass** die erste Antriebseinheit (4) bzw. jede der Antriebseinheiten (4, 5) einen Elektromagneten mit einer Erregerspule (6) und einen beweglichen Anker (7), der mit dem Hebel (10) gekoppelt ist, umfasst.

11. Auslöseeinrichtung (1) nach Anspruch 10,
**dadurch gekennzeichnet, dass** der Anker (7) schwenkbar in dem Hebel (10) gelagert ist.

12. Auslöseeinrichtung (1) nach einem der Ansprüche 10 oder 11, **dadurch gekennzeichnet, dass** der Anker (7) zumindest teilweise in einem durch die Erregerspule (6) ausgebildeten Hohlraum (9) angeordnet ist.

13. Verwendung der Auslöseeinrichtung (1) nach einem der vorhergehenden Ansprüche zum Ausschalten, vorzugsweise auch zum Verriegeln gegen unbeabsichtigtes Wiedereinschalten, von Leistungsschaltern auf Schiffen, insbesondere Navy-Schiffen.

## Claims

1. Shock-resistant activation device (1) for activating a switch, in particular a power switch, having a lever (10) that can be pivoted about an axis (13), with a first arm (11), which has an activation element (2), which causes the switch to activate with a movement in an activation direction (20), wherein the pivotable lever (10 ) has a second arm (12), which is arranged in respect of the first arm (11) such that with a force acting on the axis (13) in a direction opposite to the activation direction (20), a first torque (M1) and a second torque (M2) act on the lever (10) by way of the first arm (11) and the second arm (12) respectively, wherein the first torque (M1) and the second torque (M2) act in opposite directions, and wherein the first arm (11) is coupled to a first drive unit (4) for moving the activation element in the activation direction (20),
**characterised in that** the second arm (11) is coupled to a second drive unit (5) for moving the activation element in the activation direction (20).

2. Activation device (1) according to claim 1, **characterised in that** the first and the second torque (M1, M2) are approximately the same size in terms of their magnitude.

3. Activation device (1) according to claim 1, **characterised in that** the first and the second drive unit (4, 5) can be controlled independently of one another.

4. Activation device (1) according to claim 1 or 3, **characterised in that** the coupling of the first drive unit (4) with the first arm (11) and the second drive unit (5) with the second arm (12) is embodied such that a third torque (M3) and a fourth torque (M4) can be exerted onto the lever (10) by the first drive unit (4) and the second drive unit (5) respectively, wherein the third torque (M3) and the fourth torque (M4) act in the same direction.

5. Activation device (1) according to claim 4, **characterised in that** the third and the fourth torque (M3, M4) can be exerted onto the lever (10) at the same time in order to speed up an activation of the switch.

6. Activation device (1) according to claim 4, **characterised in that** initially sequentially in time the third and thereafter the fourth torque (M4) can be exerted onto the lever (10), in order to activate the switch and, after an activation, to secure it against switching back on.

7. Activation device (1) according to claim 4, **characterised in that** initially sequentially in time the third and the fourth torque (M3, M4) together and thereafter only the fourth torque (M4) can be exerted onto the lever (10), in order to activate the switch and, after an activation, to secure it against switching back on.

8. Activation device (1) according to one of claims 4 to 7, **characterised in that** the third torque (M3) is greater than the fourth torque (M4) in terms of its magnitude.

9. Activation device (1) according to one of claims 1 to 8, **characterised in that** the first drive unit (4) is designed for a short-time operation with a first output and the second drive unit (5) is designed for a continuous operation with a second output, wherein the first output is greater than the second output.

10. Activation device (1) according to one of claims 1 to 9, **characterised in that** the first drive unit (4) or each of the drive units (4, 5) comprises an electromagnet with a field coil (6) and a moveable armature (7), which is coupled to the lever (10).

11. Activation device (1) according to claim 10, **characterised in that** the armature (7) is pivotably mounted in the lever (10).

12. Activation device (1) according to one of claims 10 or 11, **characterised in that** the armature (7) is arranged at least partially in a cavity (9) embodied by the field coil (6) .

13. Use of the activation device (1) according to one of the preceding claims for switching off, preferably also for securing against unintentionally switching back on, power switches on ships, in particular navy ships.

## Revendications

1. Dispositif ( 1 ) de déclenchement résistant aux chocs pour le déclenchement d'un commutateur, notamment d'un disjoncteur, comprenant un levier ( 10 ) pouvant pivoter autour d'un axe ( 13 ) et ayant un premier bras ( 11 ), qui a un élément ( 2 ) de déclenchement provoquant, lors d'un déplacement dans un sens ( 20 ) de déplacement, un déclenchement du commutateur, le levier ( 10 ) pivotant ayant un deuxième bras ( 12 ) disposé, par rapport au premier bras ( 11 ), de manière à ce que, pour une force s'appliquant à l'axe ( 13 ) dans un sens contraire au sens ( 20 ) de déclenchement, par le premier bras ( 11 ), un premier couple ( M1 ) de rotation et, par le deuxième bras ( 12 ), un deuxième couple ( M2 ) de rotation agissent sur le levier ( 10 ), le premier couple ( M1 ) de rotation et le deuxième couple ( M2 ) de rotation étant de sens contraire, dans lequel le premier bras ( 11 ) est couplé à une première unité ( 4 ) d'entraînement pour déplacer l'élément de déclenchement dans le sens ( 20 ) de déclenchement,
**caractérisé en ce que** le deuxième bras ( 11 ) est couplé à une deuxième unité ( 5 ) d'entraînement pour déplacer l'élément de déclenchement dans le sens ( 20 ) de déclenchement.

2. Dispositif ( 1 ) de déclenchement suivant la revendication 1,
**caractérisé en ce que** le premier et le deuxième couples ( M1, M2 ) de rotation sont à peu près égaux en valeur absolue.

3. Dispositif ( 1 ) de déclenchement suivant la revendication 1, **caractérisé en ce que** la première et la deuxième unités ( 4, 5 ) d'entraînement peuvent être commandées indépendamment l'une de l'autre.

4. Dispositif ( 1 ) de déclenchement suivant la revendication 1 ou 3,
**caractérisé en ce que** le couplage de la première unité ( 4 ) d'entraînement au premier bras ( 11 ) et de la deuxième unité ( 5 ) d'entraînement au deuxième bras ( 11 ) sont constitués de manière à appliquer au levier ( 12 ), par la première unité ( 4 ) d'entraînement, un troisième couple ( M3 ) de rotation et, par la deuxième unité ( 5 ) d'entraînement, un quatrième couple ( M4 ) de rotation, le troisième couple ( M3 ) de rotation et le quatrième couple ( M4 ) de rotation étant de même sens.

5. Dispositif ( 1 ) de déclenchement suivant la revendication 4,
**caractérisé en ce que** le troisième et le quatrième couples ( M3, M4 ) de rotation peuvent être appliqués en même temps au levier ( 10 ), pour accélérer un déclenchement du commutateur.

6. Dispositif ( 1 ) de déclenchement suivant la revendication 4,
**caractérisé en ce que**, l'un après l'autre dans le temps, d'abord le troisième et ensuite le quatrième couples ( M4 ) de rotation peuvent être appliqués au levier ( 10 ), pour déclencher le commutateur, et être, après un déclenchement, verrouillés à l'encontre d'un réenclenchement.

7. Dispositif ( 1 ) de déclenchement suivant la revendication 4,
**caractérisé en ce que**, l'un après l'autre dans le temps, d'abord ensemble, le troisième et le quatrième couples ( M3, M4 ) de rotation et ensuite seulement le quatrième couple ( M4 ) de rotation peuvent être appliqués au levier ( 10 ), pour déclencher le commutateur, et, après un déclenchement, pour le verrouiller à l'encontre d'un réenclenchement.

8. Dispositif ( 1 ) de déclenchement suivant l'une des revendications 4 à 7,
**caractérisé en ce que** le troisième couple ( M3 ) de rotation est, en valeur absolue, plus grand que le quatrième couple ( M4 ) de rotation.

9. Dispositif ( 1 ) de déclenchement suivant l'une des revendications 1 à 8,
**caractérisé en ce que** la première unité ( 4 ) d'entraînement est conçue pour un fonctionnement de courte durée à une première puissance et la deuxième unité ( 5 ) d'entraînement pour un fonctionnement permanent à une deuxième puissance, la première puissance étant plus grande que la deuxième puissance.

10. Dispositif ( 1 ) de déclenchement suivant l'une des revendications 1 à 9,
**caractérisé en ce que** la première unité ( 4 ) d'entraînement ou chacune des unités ( 4, 5 ) d'entraînement comprend un électroaimant ayant une bobine ( 6 ) d'excitation et une armature ( 7 ) mobile, qui est couplée au levier ( 10 ).

11. Dispositif ( 1 ) de déclenchement suivant la revendication 10,
**caractérisé en ce que** l'armature ( 7 ) est montée pivotante dans le levier ( 10 ).

12. Dispositif ( 1 ) de déclenchement suivant l'une des revendications 10 ou 11,
**caractérisé en ce que** l'armature ( 7 ) est disposée, au moins en partie, dans une cavité ( 9 ) constituée par la bobine ( 6 ) d'excitation.

13. Utilisation du dispositif ( 1 ) de déclenchement suivant l'une des revendications précédentes, pour désenclencher, de préférence également pour verrouiller à l'encontre d'un réenclenchement intempestif, des disjoncteurs sur des bâtiments de navigation, notamment sur des bâtiments de navigation militaires.
